# EUROPÄISCHE PATENTSCHRIFT

(11) **EP 0 155 713 B1**
(45) Veröffentlichungstag und Bekanntmachung des Hinweises auf die Patenterteilung: **06.05.1987**
(21) Anmeldenummer: 85200160.1
(22) Anmeldetag: 11.02.1985
(51) Int. Cl.: B03C 3/51

(54) **Niederschlagselektrode für Staubabscheider**
Collecting electrode for a dust separator
Electrode collectrice pour séparateur de poussière

(30) Priorität: 10.03.1984 DE 3408839
(43) Veröffentlichungstag der Anmeldung: 25.09.1985
(73) Patentinhaber: METALLGESELLSCHAFT AG, 60015 Frankfurt (DE)
(72) Erfinder: Gilles, Helmut, D-6000 Frankfurt am Main 60 (DE); Leussler, Wilhelm, D-6000 Frankfurt am Main 80 (DE)
(74) Vertreter: Rieger, Harald, Dr.

## Beschreibung

Die Erfindung betrifft eine Niederschlagselektrode für einen horizontal durchströmten, elektrostatischen Staubabscheider, bei dem Blechstreifen mit im wesentlichen W-förmig profiliertem Querschnitt zu vertikal hängenden, Gasgassen bildenden Wänden verbunden sind und bei den Blechstreifen zwischen den in wechselnder Richtung zur Gasströmungsrichtung schräg angestellten Abschnitten parallel zur Gasströmungsrichtung verlaufende Abschnitte vorgesehen sind, die randseitigen Abschnitte ebenfalls parallel zur Gasströmungsrichtung verlaufen und endseitig zur Ausbildung U-förmiger Verhakungsstreifen um 180 °C umgekantet sind und der Winkel zwischen den schräg gestellten Abschnitten der Blechstreifen und den parallelen Abschnitten mindestens 150° beträgt (siehe DE-A-1 407 529).

Derartige Blechstreifen und Niederschalgselektroden sind für trocken arbeitende elektrostatische Staubabscheider bekannt. Sie weisen häufig wechselseitig und symmetrisch angeordnete Staubfangräume auf (vergt. DE-AS 11 07 203, DE-GM 18 48 928) und sind vielfach an den vertikalen Längsrändern so ausgebildet, daß zwei aufeinanderfolgende Blechstreifen miteinander verhakt werden können (vergl. DE-OS 1771 478, DE-GM 18 51 222, DE-GM 18 69 720, AT-PS 277 400, CH-PS 486 920). Darüber hinaus sind die bekannten Niederschlagselektroden am unteren Ende zum Teil direkt kraftschlüssig an dem Klopfgestänge zu befestigen (DE-GM 1851 222), das damit gleichzeitig als Querverbindung dient. Weitere einschlägige Einzelheiten sind aus folgenden Druckschriften bekanntgeworden : DE-PS 316 7-03, DE-OS 1407529, DE-OS 33 20 360, EP-PS 14 273, FR-PS 21 26068 und US-PS 32 82 029.

Die bekannten Blechstreifen und Niederschlagselektroden weisen jedoch noch verschiedene Nachteile auf. So müssen beispielsweise bei den Niederschlagselektroden der DE-AS 11 07-203 jeweils zwei profilierte Blechstreifen durch Schweißen miteinander verbunden werden, was zu einem Verziehen der kaltprofilierten Blechstrei- fen führt und insbesondere bei sehr großen Streifenlängen Maßabweichungen mit sich bringt, die im Hinblick auf die Einhaltung genauer Abstände zu den Sprühelektroden nicht toleriert werden können. Außerdem wird es bei diesen bekannten Niederschlagselektroden als nachteilig angesehen, daß den Sprühelektroden jeweils nur einseitig Staubfangräume gegenüberstehen, so daß diese zweckmäßigerweise auch nur einseitig mit Sprühspitzen versehen sind. Die Niederschlagselektrodenflächen, denen keine Sprühspitze gegenübersteht, sind daher für die Staubabscheidung weniger effizient und verursachen beim Abreinigen der Niederschlagselektroden durch Klopfschläge ein erhebliches Wiederaufwirbeln des bereits abgeschiedenen Staubes, der dann zum großen Teil mit dem Gasstrom ausgetragen wird und den Wirkungsgrad des Staubabscheiders beeinträchtigt. Hinzu kommt, daß wegen der erforderlichen genauen Ausrichtung der Sprühspitzen auf die Staubfangräume bei der Montage sehr sorgfältig vorgegangen werden muß, weil bei falscher Ausrichtung der Sprühspitzen die Abscheideleistung zwangsläufig auf einen Bruchteil der normalen Leistung absinkt.

Bei der Niederschlagselektrode gemäß DE-GM 18 48 928 werden zwar schon einige der vorgeschilderten Nachteile vermieden, jedoch können auch hier zwei aufeinanderfolgende Elektrodenstreifen nicht einfach durch Verhaken verbunden werden. Die Ausbildung des Profils erlaubt auch keine direkte kraftschlüssige Verbindung mit dem Klopfgestänge. Schließlich sind die Staubfangräume im Verhältnis zu ihrer Breite nur sehr flach ausgebildet, so daß beim Klopfschlag die Gefahr besteht, daß ein Großteil des bereits abgeschiedenen Staubes wieder aufgewirbelt und durch den Gasstrom mitgerissen wird. Dies wirkt sich insbesondere bei den letzten Elektrodenstreifen eines Staubabscheiders aus, weil nachfolgend keine Abscheidemöglichkeit mehr besteht und somit der Staubgehalt im Reingas erhöht wird.

Für die Niederschlagselektroden nach der DE-OS 17 71 478 treffen die meisten der genannten Nachteile ebenfalls zu. Besonders ungünstig wirkt sich hier aus, daß an einem Blechstreifen jeweils nur ein Staubfangraum ausgebildet ist und die Verhakung an den vertikalen Längsrändern nur ausführbar ist, wenn die Profilierung in diesem Bereich mit sehr engen Fertigungstoleranzen ausgeführt wird, was bei den heute üblichen, bis zu 15 m langen Blechstreifen kaum realisierbar ist. Die Folge sind Schwierigkeiten bei der Montage, die nur mit erhöhtem Aufwand und vielfach nur mit unbefriedigendem Ergebnis überwunden werden können.

Bei den Niederschlagselektroden nach DE-GM 18 51 222, DE-GM 18 69 720 und AT-PS 277 400 wird als Hauptnachteil die starke Verformung des Materials bei der Profilierung angegesehen. Hierbei lassen sich Materialverfestigungen nicht vermeiden, die im Dauerbetrieb zu Rißbildungen infolge dynamischer Beanspruchung durch die Klopfschläge bei der Abreinigung führen. Die Elektrodenstreifen nach den genannten Druckschriften lassen sich zwar am unteren Ende mit dem Klopfgestänge kraftschlüssig verbinden (wie in DE-GM 1851 222 dargestellt), die Verbindung der einzelnen Elektrodenstreifen an den vertikalen Längsrändern durch Verhakung ist für Dauerbetrieb mit Temperaturschwankungen aber nicht ausreichend, insbesondere bei den heute üblichen großen Elektrodenlängen.

Auch die aus den übrigen Druckschriften bekanntgewordenen einschlägigen Einzelheiten ergeben noch keine optimalen Niederschlagselektroden bzw. Abscheideverhältnisse.

Umfangreiche Untersuchungen haben gezeigt, daß bei der Gestaltung von Niederschlagselektroden eine ganze Reihe gegenläufige Einflußgrößen berücksichtigt werden muß. So muß beispielsweise die Tiefe der Staubfangräume einerseits so groß sein, daß sich hier im Betrieb von der Gasströmung weitgehend unbeeinflußte, strömungsarme Bereiche ausbilden können, um einen effektiven Staubniederschlag und möglichst wenig Wiederaufwirbeln beim Abreinigen der Niederschlagselektroden durch Klopfschläge zu erreichen. Auf der anderen Seite wird bei gegebenen Brutto-Strömungsquerschnitt die Gasströmungsgeschwindigkeit umso größer, je mehr der Brutto-Strömungsquerschnitt durch tiefere Staubfangräume reduziert wird. Abgesehen von dem dann zwangsläufig höheren Druckverlust besteht die Gefahr, daß auch die optimale Gasgeschwindigkeit nicht mehr eingehalten werden kann und die Abscheideleistung zurückgeht.

Außerdem soll durch die Gestaltung der Niederschlagselektroden aber auch eine möglichst gleichmäßige Stromdichteverteilung erreicht werden, wie sie in idealer Weise nur bei rohrförmigen Niederschlagselektroden mit zentral angeordneter Sprühelektrode realisiert werden kann. Gerade in diesem Punkt weisen die bekannten Niederschlagselektroden noch erhebliche Mängel auf.

Schließlich sollen die Blechstreifen für die Niederschlagselektroden auch noch möglichst wirtschaftlich herstellbar sein, keine stark profilierten Stellen aufweisen, die Spannungsrißkorrosion neigen, ein möglichst gutes Verhältnis effektive Abscheidefläche zu Materialaufwand aufweisen und sich leicht montieren und reparieren bzw. austauschen lassen.

Es besteht somit die Aufgabe, die bekannten Niederschlagselektroden derartig zu verbessern, daß alle vorstehenden Bedingungen erfüllt werden und Niederschlagselektroden bzw. Niederschlagselektroden-Anordnungen geschaffen werden können, die mit vertretbarem Aufwand zu bestmöglichen Abscheideleistungen führen. Dabei soll eine Querschnittsform für die Blechstreifen vorgeschlagen werden, die mit hoher Maßgenauigkeit leicht zu profilieren ist, bei der je nach Einlaufbreite der Blechstreifen bzw. der Profilieranlage beliebig viele Staubfangräume aneinander gereiht werden können, die eine optimale elektrische Feldverteilung ermöglicht und außerdem eine sichere Verhakung an den vertikalen Längsrändern erlaubt. Ferner sollen die Elektroden für große Gasgassenabstände und Feldhöhen bis zu 15 m und mehr einsetzbar sein, eine hohe Quer- und Längssteifigkeit aufweisen und eine problemlose schnelle Montage erlauben. Schließlich sollen die einzelnen Blechstreifen - wie bereits bekannt - am unteren Ende direkt starr und kraftschlüssig mit dem Klopfgestänge verbunden werden können, wirksame Staubfangräume aufweisen und in ihrer Form auf die Anforderungen der Strömungstechnik, der optimalen Feldlinienverteilung und des Schwingungsverhaltens beim Abreinigen abgestimmt sein.

Diese Aufgabe wird erfindungsgemäß durch Blechstreifen mit im wesentlichen W-förmig profiliertem Querschnitt gelöst, die dadurch gekennzeichnet sind, daß
a) zwischen den in wechselnder Richtung zur Gasströmungsrichtung (20) schräg angestellten Abschnitten (13) parallel zur Gasströmungsrichtung (20) verlaufende Abschnitte (14) vorgesehen sind,
b) die randseitigen Abschnitte (14a) ebenfalls parallel zur Gasströmungsrichtung (20) verlaufen und endseitig zur Ausbildung U-förmiger Verhakungsstreifen (8, 9) um 180° umgekantet sind,
c) der Winkel (12) zwischen den schräg gestellten Abschnitten (13) der Blechstreifen (5) und den parallelen Abschnitten (14, 14a) mindestens 150° beträgt,
d) der senkrechte Abstand (1) zwischen den parallel zur Gasströmungsrichtung (20) verlaufenden Abschnitte (14) 8 bis 13 % des Mittenabstandes (3) zwischen zwei benachbarten Niederschlagselektrodenwänden beträgt,
e) der Mittenabstand (6) zweier aufeinanderfolgender gleichsinniger Profilierungen 40 bis 70 % des Mittenabstandes (3) zwischen zwei benachbarten Niederschlagselektrodenwänden beträgt,
f) die zwischen zwei schräg angestellten Abschnitten (13) liegenden parallelen Abschnitten (14) eine Breite (7) von 8 bis 13 % des Mittenabstandes (6) zweier aufeinanderfolgender gleichsinniger Profilierungen aufweisen,
g) der Zwischenraum (8) bei der endseitigen 180°-Umkantung etwa der vier- bis fünffachen Dicke (10) des Blechstreifens (5) entspricht und
h) die Außenlänge (11) der 180°-Umkantung etwa 1 bis 1,2 mal so groß ist, wie die Breite (7) der parallelen Abschnitte (14).

Weitere Einzelheiten und Ausgestaltungen des Erfindungsgedankens sind den Unteransprüchen 2 bis 5 zu entnehmen.

Der Trend beim Bau trockenarbeitender elektrostatischer Staubabscheider geht in Richtung größerer Gassenabstände, d. h. zu Abständen zwischen den Mittellinien zweier benachbarter Niederschlagselektroden von 500 mm und mehr, während die Gassenabstände bisher im Bereich von 200 bis 300 mm lagen. Durch die Verfeuerung schwefelarmer und minderwertiger Kohlesorten, entstehen bei Kraftwerkseinheiten bis 700 MW und darüber hochohmige Flugaschen, die sich nur sehr schwer abscheiden lassen und auf den Niederschlagselektroden eine Art Isolierschicht bilden, die zu den bekannten Rücksprüherscheinungen führt und damit den Abscheidegrad negativ beeinflußt.

Diese Phänomen kann durch größere Gassenabstände nahezu vollständig unterdrückt werden, wobei jedoch die Niederschlagesektroden durch entsprechend hohe Intensität der Klopfschläge möglichst belagfrei abgereinigt werden müssen. Dazu ist eine direkte starre und kraftschlüssige Verbindung der einzelnen Blechstreifen der Niederschlagselektroden mit dem Klopfgestänge am unteren Ende erforderlich. Auch muß die Auflagefläche der Blechstreifen am Klopfgestänge ausreichend groß bemessen sein, um Klopfschläge genügender Intensität auf die Niederschlagselektroden übertragen zu können. Weiterhin müssen die Staubfangräume in Abhängigkeit von der Gasgassenbreite ausreichend tief ausgebildet sein, um ein Wideraufwirbeln des Staubes weitestgehend zu vermeiden. Darüber hinaus soll die elektrische Feldverteilung möglichst homogen und gleichmäßig sein, um eine möglichst hohe Betriebsspannung erreichen zu können, wodurch der Abscheidegrad eines elektrostatischen Staubabscheiders im wesentlichen bestimmt ist. An Stellen hoher Felddichte treten bevorzugt elektrische Überschläge auf, wodurch die Betriebsspannung begrenzt und der Abscheidegrad vermindert wird.

Bedingt durch die immer größer werdende Kapazität der zu entstaubenden Anlagen, müssen auch immer größere elektrostatische Staubabscheider eingesetzt werden. So sind Längen der Niederschlagselektroden von 15 m und mehr heute üblich. Infolge ihrer Länge neigen die Blechstreifen jedoch zu vom Gasstrom angeregten Eigenschwingungen, was nur durch eine ausreichende Verhakung an den vertikalen Längsrändern verhindert werden kann. Auch begrenzte lokale Erhitzungen z. B. durch Glimmfeuer können zu Verformungen führen, die durch die Randverhakung ebenfalls verhindert oder zumindest in Grenzen gehalten werden muß. Schließlich ist es wichtig, daß die einzelnen Blechstreifen eng aufeinanderliegend stapelbar sind, um günstige Verpackungs-, Lager- und Transportkosten zu erzielen.

Überraschenderweise wurde gefunden, daß mit der erfindungsgemäßen Profilgebung der Blechstreifen für Niederschlagselektroden alle genannten Anforderungen erfüllt werden können, ohne daß für die Profilgebung ein außergewöhnlich hoher Aufwand erforderlich wär. Die erfindungsgemäße Querschnittsform einschließlich der Beziehungen zwischen den charakteristischen Maßen der Blechstreifen, haben im Versuchsbetrieb alle Erwartungen bezüglich Abscheideleistung und Betriebssicherheit erfüllt.

Weitere Einzelheiten und Vorteile der Erfindung werden anhand des in den Figuren 1 bis 3 dargestellten Ausführungsbeispiels näher erläutert.
Figur 1 zeigt einen horizontalen Teilschnitt durch zwei benachbarte Niederschlagselektroden.
Figur 2 zeigt den unteren Teil einer Niederschlagselektrode in der Seitenansicht.
Figur 3 zeigt in vergrößerter Darstellung einen Teil des Querschnitts eines einzelnen Blechstreifens.

In Figur 1 ist ein Teil einer Gasgasse eines Staubabscheiders dargestellt, die durch zwei benachbarte Niederschlagselektroden gebildet wird. Die Mittelebene der Niederschlagselektroden sind mit 4 bezeichnet. Äquidistant zu diesen Mittelebenen 4 sind Sprühelektroden 15 in der Mitte der Gasgasse angeordnet. Die einzelnen Niederschlagselektroden bestehen aus profilierten Blechstreifen 5, bei denen alternierend Staubfangräume 2 ausgebildet sind. Die einzelnen Blechstreifen 5 sind an ihren vertikalen Längsrändern 9 miteinander verhakt und bei 19 mit der unteren Querverbindung 18 kraftschlüssig verbunden. Die untere Querverbindung 18 stellt gleichzeitig das Klopfgestänge dar, an dem der Amboß 16 befestigt ist. Mit den Pfeilen 17 ist die Richtung der Klopfschläge angedeutet, während der Pfeil 20 die Gasströmungsrichtung angibt.

Für die konkrete Ausbildung der Profilierung der Blechstreifen 5 werden bestimmte charakteristische Maße angegeben. Der senkrechte Abstand 1 zwischen den parallel zur Gasströmungsrichtung 20 verlaufenden Abschnitten 14 (vergl. Figur 3) oder mit anderen Worten die Tiefe des Staubfangraumes beträgt zweckmäßigerweise 8 bis 13 % des Mittenabstandes 3 zwischen zwei benachbarten Niederschlagselektrodenwänden. Der Mittenabstand 6 zweier aufeinanderfolgender gleichsinniger Profilierungen beträgt vorteilhafterweise 40 bis 70 % des Mittenabstandes 3 zwischen zwei benachbarten Niederschlagselektrodenwänden. Ferner ist es günstig, wenn die zwischen zwei schräg angestellten Abschnitten 13 liegenden parallelen Abschnitte 14 eine Breite 7 von 8 bis 13 % des Mittenabstandes 6 zweier aufeinanderfolgender gleichsinniger Profilierungen aufweisen. Der Winkel 12 zwischen den schräg gestellten Abschnitten 13 der Blechstreifen 5 und den parallelen Abschnitten 14, 14a soll mindestens 150° betragen. Der Zwischenraum 8 bei der endseitigen 180°-Umkantung entspricht zweckmäßigerweise der vier- bis fünffachen Dicke 10 des Blechstreifens 5. Eine wirksame Verhakung der vertikalen Längsränder wird erreicht, wenn die Außenlänge 11 der 180°-Umkantung etwa 1 bis 1,2 mal so groß ist, wie die Breite 7 der parallelen Abschnitte 14. Alle genannten Maßverhältnisse ergeben sich aus Figur 1 in Verbindung mit Figur 3.

Figur 1 zeigt darüber hinaus, daß bei benachbarten Niederschlagselektrodenwänden die Profilierungen der Blechstreifen 5 spiegelbildlich gegenüberliegend angeordnet sind, daß jeweils im Bereich der größten Abstände zweier benachbarter profilierter Blechstreifen 5 in der geometrischen und elektrischen Mitte eine Sprühelektrode 15 angeordnet ist und daß die schräg angestellten Abschnitte 13 benachbarter Niederschlagselektrodenwände tangential zu einem Kreis um die Sprühelektrode 15 als Mittelpunkt verlaufen.

Figur 2 zeigt in der Seitenansicht wie die einzelnen Blechstreifen 15 bei 19 mit der unteren Querverbindung 18 verbunden sind, die gleichzeitig den Amboß 16 für die in Richtung 17 geführten Klopfschläge trägt. Untere Querverbindung 18 und Klopfgestänge sind damit identisch.

## Patentansprüche

1. Niederschlagselektrode für einen horizontal durchströmten, elektrostatischen Staubabscheider, bei dem Blechstreifen mit im wesentlichen W-förmig profiliertem Querschnitt zu vertikal hängenden, Gasgassen bildenden Wänden verbunden sind und bei den Blechstreifen zwischen den in wechselnder Richtung zur Gasströmungsrichtung schräg angestellten Abschnitten parallel zur Gasströmungsrichtung verlaufende Abschnitte vorgesehen sind, die randseitigen Abschnitte ebenfalls parallel zur Gasströmungsrichtung verlaufen und endseitig zur Ausbildung U-förmiger Verhakungsstreifen um 180° C umgekantet sind und der Winkel zwischen den schräg gestellten Abschnitten der Blechstreifen und den parallelen Abschnitten mindestens 150° beträgt, dadurch gekennzeichnet, daß
a) der senkrechte Abstand (1) zwischen den parallel zur Gasströmungsrichtung (20) verlaufenden Abschnitten (14) der Blechstreifen 8 bis 13 % des Mittenabstandes (3) zwischen zwei benachbarten Niederschlagselektrodenwänden beträgt,
b) der Mittenabstand (6) zweier aufeinanderfolgender gleichsinniger Profilierungen 40 bis 70 % des Mittenabstandes (3) zwischen zwei benachbarten Niederschlagselektrodenwänden beträgt,
c) die zwischen zwei schräg angestellten Abschnitten (13) liegenden parallelen Abschnitten (14) eine Breite (7) von 8 bis 13 % des Mittenabstandes (6) zweier aufeinanderfolgender gleichsinniger Profilierungen aufweisen,
d) der Zwischenraum (8) bei der endseitigen 180°-Umkantung etwa der vier- bis fünffachen Dicke (10) des Blechstreifens (5) entspricht und
e) die Außenlänge (11) der 180°-Umkantung etwa 1 bis 1,2 mal so groß ist, wie die Breite (7) . der parallelen Abschnitte (14).

2. Niederschlagselektrode aus Blechstreifen gemäß Anspruch 1, dadurch gekennzeichnet, daß die Blechstreifen (5) im Bereich der parallelen Abschnitte (14) bei (19) mit einer unteren Querverbindung (18) verbunden sind.

3. Anordnung benachbarter Niederschlagselektroden nach Anspruch 2, dadurch gekennzeichnet, daß die Profilierungen der Blechstreifen (5) benachbarter Niederschlagselektrodenwände sich spiegelbildlich gegenüberliegen.

4. Anordnung nach Anspruch 3, dadurch gekennzeichnet, daß sich jeweils im Bereich der größten Abstände zweier benachbarter profilierter Blechstreifen (5) in der geometrischen und elektrischen Mitte eine Sprühelektrode (15) befindet.

5. Anordnung nach Anspruch 3, dadurch gekennzeichnet, daß die schräg angestellten Abschnitte (13) benachbarter Niederschlagselektrodenwände tangential zu einem Kreis um die Sprühelektrode (15) als Mittelpunkt verlaufen.

## Claims

1. A collecting electrode for a dust-collecting electrostatic precipitator which is horizontally flown through and comprises metal strips which are substantially W-shaped in cross-section and are connected to form suspended vertical walls, which define gas passages, wherein said metal strips comprise portions which are oblique in alternating directions to the direction of gas flow and portions which are disposed between said oblique portions and parallel to the direction of gas flow, the edge portions of the metal strips are also parallel to the direction of gas flow and at their ends are reversely folded through 180 °C to form U-shaped hooking strips, and the angle between the oblique portions of the metal strips and the parallel portions is at least 150 °C, characterized in that
a) the normal distance (1) between those portions (14) of the metal strips which are parallel to the direction of gas flow (20) is 8 to 13 % of the center spacing (3) of two adjacent collecting electrode walls,
b) the center spacing (6) of two consecutive oblique portions which extend in the same direction is 40 to 70 % of the center spacing (3) of two adjacent collecting electrode walls,
c) those parallel portions (14) which are disposed between two oblique portions (13) have a width (7) amounting to 8 to 13 % of the center spacing (6) of two consecutive oblique portions which extend in the same direction,
d) the space (8) in the end portion which has been reversely folded through 180° is about four to five times the thickness (10) of the metal strip (5) and
e) the external length (11) of the end portion which has been folded through 180° is about 1 to 1.2 times the width (7) of the parallel portions (14).

2. A collecting electrode consisting of sheet metal strips in accordance with claim 1, characterized in that the sheet metal strips (5) are connected to a lower cross-connector (18) adjacent to the parallel portions (14) (at 19).

3. An array of adjacent collecting electrodes according to claim 2, characterized in that the profiled portions of corresponding sheet metal strips (5) of adjacent collecting electrode walls are arranged in mirror symmetry.

4. An array according to claim 3, characterized in that a corona electrode (15) is disposed at the geometrical and electrical center of the gas passage in the region in which two corresponding profiled sheet metal strips (5) are spaced the largest distance apart.

5. An array according to claim 3, characterized in that the inclined portions (13) of adjacent collecting electrode walls are tangent to a circle is centered on the corona electrode (15).

## Revendications

1. Electrode collectrice pour un séparateur électrostatique de poussière, dans lequel l'écoulement s'effectue horizontalement et des bandes de tôle possédant une section transversale profilée sensiblement en forme de W sont reliées à des parois suspendues verticalement et forment des voies d'acheminement du gaz, et dans lequel il est prévu, dans les bandes de tôle, entre les sections disposées obliquement dans une direction alternante par rapport à la direction de circulation du gaz, des sections s'étendant parallèlement à la direction d'écoulement du gaz, et dans lequel les sections marginales s'étendent également parallèlement à la direction de circulation du gaz et sont repliées, au niveau de leurs extrémités, sur 180° de manière à former des bandes d'accrochage en forme de U et l'angle entre les sections obliques des bandes de tôle et les sections parallèles est égal à au moins 150°, caractérisée en ce que
a) la distance verticale (1) entre les sections (14), qui sont parallèles à la direction (20) de circulation du gaz, des bandes de tôle possède une valeur comprise entre 8 et 13 % de la distance centre-à-centre (3) entre deux parois voisines de l'électrode conductrice,
b) la distance centre-à-centre (6) entre deux profils successifs dirigés dans le même sens est égale à une valeur comprise entre 40 et 70 % de la distance centre-à-centre (3) entre deux parois voisines de l'électrode collectrice,
c) les sections parallèles (14) situées entre deux sections obliques (13) possèdent une largeur (7) d'une valeur comprise entre 8 et 13 % de la distance centre-à-centre (6) entre deux profils successifs dirigés dans le même sens,
d) l'espace intercalaire (8) à l'intérieur du rabat à 180° situé au niveau des extrémités correspond approximativement à une valeur comprise entre le quadruple et le quintuple de l'épaisseur (10) de la bande de tôle (5), et
e) la longueur extérieure (11) du rabat à 180° possède une valeur comprise approximativement entre 1 et 1,2 fois la largeur (7) des sections parallèles (14).

2. Electrode collectrice constituée par des bandes de tôle suivant la revendication 1, caractérisée par le fait que les bandes de tôles (5) sont reliées en (19), dans la zone des sections parallèles (14), par une liaison transversale inférieure (18).

3. Dispositif formé d'électrodes collectrices voisines selon la revendication 2, caractérisée en ce que les profils des bandes de tôle (5) de parois voisines d'électrodes collectrices sont disposés symétriquement en vis-à-vis.

4. Dispositif suivant la revendication 3, caractérisé par le fait qu'une électrode de pulvérisation (15) est située respectivement dans la zone des distances maximales entre deux bandes de tôle profilées voisines (5), au niveau du centre géométrique et électrique.

5. Dispositif suivant la revendication.3, caractérisé par le fait que les sections obliques (13) de parois voisines d'électrodes collectrices sont tangentes à un cercle ayant l'électrode de pulvérisation (15) comme centre.
